# EUROPÄISCHE PATENTSCHRIFT

(11) **EP 1 626 242 B1**
(45) Veröffentlichungstag und Bekanntmachung des Hinweises auf die Patenterteilung: **30.05.2007**
(21) Anmeldenummer: 05015299.0
(22) Anmeldetag: 14.07.2005
(51) Int. Cl.: F41A 9/76, F41A 9/64, F42B 39/28

(54) **Magazinverriegelung für eine Munitionskette**
Magazine lock for an ammunition-chain
Système de blocage pour un magasin pour une chaîne de munition

(30) Priorität: 11.08.2004 DE 102004038928; 15.10.2004 DE 102004050216
(43) Veröffentlichungstag der Anmeldung: 15.02.2006
(73) Patentinhaber: Rheinmetall Landsysteme GmbH, 24107 Kiel (DE)
(72) Erfinder: Böer, Wolfgang, 29320 Hermannsburg (DE)
(74) Vertreter: Dietrich, Barbara

(56) Entgegenhaltungen:
- DE-A- 4 126 199
- DE-A- 4 442 590
- DE-A- 19 514 780
- DE-A- 19 529 914
- DE-A- 19 738 418
- FR-A- 2 496 249
- GB-A- 516 367
- US-A- 2 537 562
- US-A- 4 702 145

## Beschreibung

Die Erfindung betrifft eine Verriegelung zum Halten sowie zur kontrollierten, insbesondere manuellen Entnahme und/ oder Zuführung einer Munition in eine Munitionskette eines Munitionsmagazins.

Aus der DE 44 42 590 A1 ist ein Munitionsmagazin bekannt, dem Granaten entnehmbar und einer Waffe zuführbar sind. Das Entnehmen und Zuführen erfolgt über einen Geschossladearm, der die Granate durch vertikales Schwenken einer Ansetzvorrichtung zuführt. Das Magazin weist dazu mehrere übereinander angeordnete Fächer auf, in denen jeweils mehrere Granaten nebeneinander angeordnet sind. Das Verschieben der Granate erfolgt in Querrichtung. Derartige Transportvorrichtungen sind Bauraum aufwendig. Daher wird großkalibrige Munition in Fahrzeugen häufig von Hand einzeln in ein Magazin eingebracht bzw. diesem wieder entnommen. Derartige Geschosse, wie u.a. Mörsergranaten, weisen aber ein Eigengewicht von bis zu 15 kg auf.

Die DE 41 26 199 A1 beschreibt einen Munitionsbehälter für großkalibrige Munition, die in einem umlaufenden Magazinband zusammengefügt werden können, bei denen die Entnahme bzw. Zuführung der Munition im Wesentlichen an beliebigen Positionen des Magazinbandes nach außen hin vorgenommen werden kann. Ein zweistufiger Bewegungsablauf wird mit Hilfe eines Exzenterhebels bewirkt, dessen Drehachse mit der Längsachse des Munitionsbehälters übereinstimmt. Diese Mimik dient dazu, die beiden, die Munition umschließenden Schalen zu schließen oder zu öffnen. Eine der beiden Schalen ist beweglich auf dem Exzenter des Exzenterhebels und frei drehbar angeordnet, so dass nach dem Lösen des Haltemechanismus bei Weiterdrehung des Exzenterhebels eine Bewegung der bewegbaren Schale in Richtung Munition erfolgt. Dieses Weiterdrehen erfolgt automatisch durch eine vorgespannte Torsionsfeder.

In der DE 195 14 780 A1 ist ein Munitionsmagazin zur Aufnahme einer Vielzahl von Geschossen beschrieben. Um die Geschosse in einfacher und schneller Weise in das Magazin ein- bzw. auszuschleusen, weist eine äußere Führungswand eine mit zumindest einer Klappe verschließbare Öffnung auf.

Die DE 197 38 418 A1, welche eine Grundlage für den Anspruch 1 bildet, beschäftigt sich mit einem Munitionsmagazin für großkalibrige Munition. Um bei einem Munitionsmagazin ohne Fremdantrieb zu erreichen, dass die Munition dem Magazin schnell entnommen werden kann, wird vorgeschlagen, die einzelnen Munitionskörper mit Hilfe von Halterungen auf Kettengliedern einer rückensteifen Kette anzuordnen. Die Munition wird dann durch Herausziehen der Kette schnell entnommen, da sich die einzelnen Kettenglieder zur Rückseite der Kette verschwenken und die Munition somit freigeben. Durch Zurückschieben der Kette kann die Munition wieder verstaut werden. Insbesondere die Lagerung der Kettenglieder auf Rollen birgt kritische Situationen bei der Handhabung der Munitionsbefüllung / - entnahme.

Ausgehend von diesem Stand der Technik stellt sich die Erfindung die Aufgabe, eine Vorrichtung aufzuzeigen, die ein einfaches und kontrolliertes Befüllen / Entnehmen der Munition im Munitionsmagazin gewährleistet.

Gelöst wird die Aufgabe durch die Merkmale des Patentanspruchs 1.

Vorteilhafte Ausgestaltungen sind in den Unteransprüchen enthalten.

Unter dem Gesichtspunkt, dass großkalibrige Munition aufzunehmende Magazine zwar einen großen Bauraum benötigen, in sich aber mehr als platzsparend aufzubauen sind, liegt der Erfindung die Idee zugrunde, an jeder der Geschossreihen bzw. der Geschossfächer des Magazins eine federbelastete Vorrichtung als Verriegelung für eine Munitionskette vorzusehen, die, klein und einfach aufgebaut, ein manuelles Lösen und Takten zur weiteren Geschossentnahme realisiert und eine leichte Handhabung der Geschosszufuhr schafft. Diese Verriegelung hält die Kette in einer Be- oder Entladeposition fest und sichert sie ab. Dem Ladeschützen stehen zwei freie Hände zur Verfügung, um die Kette zu bestücken. Vorgesehen ist dabei ein automatisches Einfallen der Vorrichtung nach jeder Taktung. Diese Verriegelungs- und Steuerungselemente sind so gestaltet, dass sie nur ein Minimum an Einbauraum und Masse beanspruchen. Ein vorzugsweise textiler Handgriff am jeweils 1. Kettenglied ermöglicht das manuelle Einbringen und Herausziehen der Munitionskette.

Dabei wird berücksichtigt, dass bei beispielsweise 120 mm Geschossen vertikal nur ein Abstand von ca. 125 mm und horizontal von 140 mm von Geschossmitte zu Geschossmitte für die Vorrichtung zur Verfügung steht.

In vorteilhafter Art und Weise wird mittels der Vorrichtung ein sicheres Halten der Munitionskette im Magazin auch bei einer Fehlfunktion der Verriegelungselemente gewährleistet. Ein zusätzliches Halten der Kette im Magazin durch Geschossklappen bei nicht beabsichtigter Lösung der Vorrichtung erhöht die Sicherheit am Magazin.

Anhand eines Ausführungsbeispiels mit Zeichnung soll die Erfindung näher erläutert werden.
- Fig. 1: ein Magazin
- Fig. 2: Details des Magazins aus Fig. 1,
- Fig. 3: den Längsträger aus Fig. 2,
- Fig. 4: in einer Seitenansicht auszugsweise das mit Munition belegte Magazin,
- Fig. 5: eine Geschosshalterung einer Munitionskette für die Munition,
- Fig. 6: eine Kettenhälfte der Munitionskette,
- Fig. 7: die Munitionskette mit Steuerbolzen,
- Fig. 8: Details der Verriegelung.

In Fig. 1 ist ein mit 1 bezeichnetes Munitionsmagazin skizzenhaft dargestellt und kann als Wannenmagazin bezeichnet werden. Es weist ein Magazingestell 2 auf, an welchem beidseitig jeweils eine seitliche Abdeckung 3 angebracht ist. An den Abdeckungen 3 ist in dieser Ausführung am unteren Teil eine Konsole 4 vorgesehen, die zumindest an der vorderen Konsole 4 vorzugsweise zwei obere Halterungen 5 für ein nicht näher dargestelltes Zusatzmagazin aufweist. Mit 7 sind Geschossreihen- bzw. Geschossfach- und Klappenverriegelungen (Verriegelung 7) je Geschossreihe bzw. - fach 6 gekennzeichnet. Die Geschossfächer 6 sind nach vorne begrenzt durch Geschossfachklappen 8.

Mit dem Magazingestell 2 verbunden sind des Weiteren Schienen 9 sowie Längsträger 10. Die Schienen 9 besitzen am hinteren Ende Anbindungen bzw. Mittel 12 zur Verbindung dieser Schienen 9 mit der Seitenwand 13 eines nicht näher dargestellten Fahrzeugs / Panzers etc. Am Magazingestell 2 sind weitere Anbindungen 14 zur Befestigung beispielsweise am Dach des Fahrzeugs vorgesehen.

Die Fig. 3 zeigt einen der Längsträger 10 mit seinen Anbauteilen. Rechts und links vom Längsträger sind Halter 15 vorzugsweise mittels Schraubung befestigt, die weitere Funktionselemente, wie Teile der Verriegelung 7, aufnehmen. Eine Sperrklinke 16 dient als Steuerelement für einen Sperrhebel 34 für eine später näher beschriebene Munitions- bzw. Geschosskette 21. Die Betätigung der Sperrklinke 16 erfolgt über einen Steuerbolzen 31 an der Geschosskette 21 (wird noch ausgeführt). Die Geschossfachklappe 8 ist auf einem Betätigungsgestänge 18 gelagert und wird über Magazinklappenverriegelungen 17 verriegelt. Mit 30 ist ein Unterstellhebel gekennzeichnet, dessen Funktion im Zusammenhang mit der Geschossentnahme bzw. Geschossbestückung noch näher beschrieben wird.

Fig. 4 zeigt in einer Auszugsdarstellung die Belegung der Geschossfächer 6 mit in einer Munitionskette 21 befindlichen Munition 20 (hier nicht dargestellt). Die Munitionskette 21 besteht aus mehreren Kettengliedern 22 und Geschosshalterungen 27, die über Ösen 29 miteinander verbunden sind. Die Munitionskette 21 ist auf den Schienen 9 einer Ebene in Richtung ihrer Längsachse horizontal verschiebbar angeordnet.

Die in Fig. 5 dargestellte rückensteife Munitionskette 21 besteht, wie bereits beschrieben, aus miteinander verbunden Kettengliedern 22, an denen die Geschosshalterungen 27 befestigt oder mit diesen einteilig ausgeführt sind, die mittig voneinander trennbar sind. Die schalenartigen, trennbaren Geschosshalterungen 27 können im hinteren Teil (in Fig. vorne) mit einem Geschosshalterungsadapter 23 ergänzt werden. Am auf den Schienen 9 aufliegenden Teil der Kettenglieder 22 sind Kunst-Kunststoffflächen 24 vorgesehen, die eine mechanische Dämpfung und Gleitfähigkeit zum Gestell 2, insbesondere zu den Schienen 9 bewirken. Für eine Dämpfung zum Geschoss 20 können Dämpfungselemente 25 auch am Adapter 23 angebracht werden.

Fig. 6 zeigt eine Hälfte der Geschosshalterung 27 mit einem Kettenstopper 33 (Gleitstein) sowie den Dämpfungselementen 25.

Fig. 7 zeigt die Munitionskette 21 mit dem Steuerbolzen 31.

Anhand der Fig. 8 soll die Funktionsweise der Verriegelung bei Geschossentnahme näher erläutert werden.

Die Verriegelung besteht im Wesentlichen aus der Sperrklinke 16, dem Unterstellhebel 30 (für die Sperrklinke 16), dem federbelasteten Sperrhebel 34 sowie dem an der Geschosshalterung 27 befindlichen Kettenstopper 33 im Zusammenwirken mit dem Steuerbolzen 31.

Für die Entnahme eines Geschosses 20 wird in der Regel rechts und links jeweils die Magazinklappenverriegelung 17 geöffnet. Durch Betätigung öffnet sich die Geschossfachklappe 8 (hier nicht näher dargestellt) um ca. 30° und kann dann anschließend um 180° gedreht werden, so dass sie sich beispielsweise an der darunterliegenden Geschossfachklappe 8 abstützen kann. Durch Ziehen des Unterstellhebels 30 wird der Sperrhebel 34 in eine Stellung gebracht, die es ermöglicht, die Geschosskette mit Steuerbolzen 31 aus dem Magazin zu ziehen.
Durch Ziehen des Unterstellhebels 30 der Klappenverriegelung 7 um ca. 20° wird über Federkraft die Sperrklinke 16 nach unten gedrückt und hält somit den Unterstellhebel 30 in einer senkrechten Position (nicht extra dargestellt). Mit dem an der Munitionskette 21 befindlichen Handgriff (nicht näher dargestellt) kann nun die Munitionskette 21 gezogen werden. Über den am Kettenglied 22 befindlichen Steuerbolzen 31 wird dann an einer nicht näher dargestellten Auslaufschräge die Sperrklinke 16 angehoben, wobei der Unterstellhebel 30 bestrebt ist, in die Ausgangsstellung zurück zu gehen. Nachdem sich die Geschossmitte M in etwa über dem Sperrhebel 34 befindet, bewegt sich der Unterhebel 30 in seine Ausgangsposition. Der Steuerbolzen 31 der Geschosskette 21 hebt zeitgleich über die schiefe Ebene die Sperrklinke 16 so an, dass der Sperrhebel 34 durch Federkraft wieder in Ausgangsstellung zurückgeführt wird. Die Munitionskette 21 wird über das an der gegenüberliegenden Geschosshalterung 27 befindliche Haltestück bzw. Kettenstopper 33 gestoppt und sicher gehalten. Die Geschosskette 21 ist nun wieder arretiert.

Zur Entnahme wird nunmehr das Geschoss 20 durch Öffnen der Geschosshalterung 27 um 90° gedreht und liegt somit frei vor dem in der Regel sitzenden Ladeschützen. Für eine weitere Entnahme wird die Munitionskette 21 erneut gezogen, wobei sich der vorgenannte Ablauf wiederholt.

Je nach Feuerkommando wird das Geschoss 20 aus der Geschosshalterung 27 entnommen und in bekannter Art und Weise in das Bereitschaftsmagazin gebracht, die Zündereinstellung vorgenommen bzw. die Anzahl der Treibladungen präpariert.

Das Einbringen der Munition 20 in die Munitionskette 21 verläuft annähernd entgegengesetzt der Munitionsentnahme. Das Geschoss 20 wird in die geöffnete Geschosshalterung 27 eingelegt. Durch Schließen der Geschosshalterung 27 ist es möglich, das Geschoss 20 um 90° zu drehen. Danach wird die Kette 21 eingeschoben. Das Geschoss 20 kommt in den Bereich des Sperrhebels 34 und bewegt diesen nach unten. Der Steuerbolzen 31 erreicht die vordere Auslaufschräge der Sperrklinke 16, die angehoben wird, so dass sich der Unterstellhebel 30 frei bewegen kann. Der Unterstellhebel 30 geht in seine Ausgangsstellung zurück, das Halteelement 33 des Kettengliedes 22 wird über den federnden Sperrhebel 16 bewegt. Durch weiteres Einschieben der Kette 21 kann nun entweder die komplette Munitionskette 21 in einer Aktion eingebracht werden oder zum Einringen des nächsten Geschosses 20 in die Munitionskette 21 durch Herausziehen an den Sperrhebel 34 vorbereitet werden.

## Patentansprüche

1. Verriegelung für eine Munitionskette (21) mit wenigstens einem Geschoss (20) eines Munitionsmagazins (1), wobei die Munitionskette aus miteinander verbundenen Kettengliedern (22) gebildet wird, an denen Geschosshalterungen (27) befestigt sind, **gekennzeichnet durch** folgende Merkmale:
- das Munitionsmagazin (1) besteht wenigstens aus einem Magazingestell (2) mit wenigstens einem Längsträger (10),
- am Längsträger (10) angebracht ist wenigstens einseitig eine Sperrklinke (16) und ein dazu ausgerichteten Unterstellhebel (30),
- am Längsträger (10) eingebunden ist ein federbelasteter Sperrhebel (34),
- an der Geschosshalterung (27) der Munitionskette (21) befindet sich ausgerichtet zur Sperrklinke (16) am Längsträger (10) ein Kettenstopper (33) sowie ein Steuerbolzen (31).

2. Vorrichtung nach Anspruch 1, **dadurch gekennzeichnet, dass** die Sperrklinke (16) annähernd mittig am Längsträger (10) angebracht ist.

3. Vorrichtung nach Anspruch 2, **dadurch gekennzeichnet, dass** die Geschosshalterungen (27) durch Geschosshalterungsadapter (23) ergänzt werden können.

4. Vorrichtung nach einem der Ansprüche 1 bis 3, **dadurch gekennzeichnet, dass** unterhalb der Kettenglieder (22) Kunststoffflächen (24) vorgesehen sind.

5. Vorrichtung nach Anspruch 2, **dadurch gekennzeichnet, dass** an der Geschosshalterung (27) Dämpfungselemente (25) angebracht sind.

6. Vorrichtung nach einem der Ansprüche Anspruch 1 bis 5, **dadurch gekennzeichnet, dass** an der Munitionskette (21) ein Handgriff vorgesehen ist.

7. Vorrichtung nach Anspruch 6, **dadurch gekennzeichnet, dass** der Handgriff am 1. Kettenglied (13) der Munitionskette (11) angebracht ist.

8. Munitionsmagazin (1) mit einer Verriegelung nach einem der Ansprüche 1 bis 6.

9. Munitionsmagazin nach Anspruch 8, mit einem Magazingestell (2), mehreren Geschossreihen, die durch eine Geschossklappe (8) nach vorn begrenzt sind, wobei für jede Geschossreihe eine Geschossfach- und Klappenverriegelung vorgesehen ist.

## Claims

1. Lock for an ammunition chain (21) having at least one projectile (20) of an ammunition magazine (1), with the ammunition chain being formed from chain links (22) which are connected to one another, and to which projectile holders (27) are attached, **characterized by** the following features:
- the ammunition magazine (1) comprises at least one magazine frame (2) with at least one longitudinal support (10),
- a blocking catch (16) and an attachment lever (30), which is aligned with respect to it, are fitted at least on one side to the longitudinal support (10),
- a spring-loaded locking lever (34) is linked to the longitudinal support (10),
- a chain stopper (33) and a control bolt (31) are located, aligned with the blocking catch (16) on the longitudinal support (10), on the projectile holder (27) of the ammunition chain (21).

2. Apparatus according to Claim 1, **characterized in that** the blocking catch (16) is fitted approximately centrally to the longitudinal support (10).

3. Apparatus according to Claim 2, **characterized in that** projectile holding adaptors (23) can be added to the projectile holders (27).

4. Apparatus according to one of Claims 1 to 3, **characterized in that** plastic surfaces (24) are provided underneath the chain links (22).

5. Apparatus according to Claim 2, **characterized in that** damping elements (25) are fitted to the projectile holder (27).

6. Apparatus according to one of Claims 1 to 5, **characterized in that** a handle is provided on the ammunition chain (21).

7. Apparatus according to Claim 6, **characterized in that** the handle is fitted to the first chain link (13) of the ammunition chain (11).

8. Ammunition magazine (1) having a lock according to one of Claims 1 to 6.

9. Ammunition magazine according to Claim 8, having a magazine frame (2), a plurality of projectile rows which are bounded at the front by a projectile flap (8), with a projectile compartment and flap lock being provided for each projectile row.

## Revendications

1. Blocage pour une chaîne de munition (21) comprenant au moins un projectile (20) d'un magasin de munitions (1), la chaîne de munitions étant formée de maillons (22) connectés les uns aux autres, auxquels sont fixées des fixations de projectile (27), **caractérisé par** les caractéristiques suivantes :
- le magasin de munitions (1) se compose au moins d'un bâti de magasin (2) avec au moins un support longitudinal (10),
- un cliquet d'arrêt (16) et un levier de base (30) orienté vers celui-ci sont montés au moins d'un côté sur le support longitudinal (10),
- un levier de blocage (34) sollicité par ressort est intégré sur le support longitudinal (10),
- un dispositif de blocage de chaîne (33) ainsi qu'un goujon de commande (31) sont disposés sur la fixation de projectile (27) de la chaîne de munition (21) de façon orientée vers le cliquet d'arrêt (16) sur le support longitudinal (10).

2. Dispositif selon la revendication 1, **caractérisé en ce que** le cliquet d'arrêt (16) est monté approximativement au centre sur le support longitudinal (10).

3. Dispositif selon la revendication 2, **caractérisé en ce que** les fixations de projectile (27) peuvent être complétées par des adaptateurs de fixations de projectiles (23).

4. Dispositif selon l'une quelconque des revendications 1 à 3, **caractérisé en ce que** des surfaces en plastique (24) sont prévues en dessous des maillons (22).

5. Dispositif selon la revendication 2, **caractérisé en ce que** des éléments d'amortissement (25) sont montés sur la fixation de projectile (27).

6. Dispositif selon l'une quelconque des revendications 1 à 5, **caractérisé en ce que** l'on prévoit sur la chaîne de munitions (21) une poignée.

7. Dispositif selon la revendication 6, **caractérisé en ce que** la poignée est montée sur le premier maillon (13) de la chaîne de munitions (21).

8. Magasin de munitions (1) comprenant un blocage selon l'une quelconque des revendications 1 à 6.

9. Magasin de munitions selon la revendication 8, comprenant un bâti de magasin (2), plusieurs rangées de projectiles, qui sont limitées vers l'avant par un volet de projectiles (8), un blocage de compartiment de projectiles et de volet de projectiles étant prévu pour chaque rangée de projectiles.
